# EUROPÄISCHE PATENTSCHRIFT

(11) **EP 3 994 339 B1**
(45) Veröffentlichungstag und Bekanntmachung des Hinweises auf die Patenterteilung: **20.08.2025**
(21) Anmeldenummer: 20736635.2
(22) Anmeldetag: 01.07.2020
(51) Int. Cl.: F04C 18/344, F04C 28/28, F01C 21/08, F04C 25/02

(54) **DREHSCHIEBER-AGGREGAT SOWIE VERFAHREN ZUR ÜBERWACHUNG DES VERSCHLEISSES EINES SCHIEBERS IN EINEM SOLCHEN AGGREGAT**
ROTARY VANE ASSEMBLY AND METHOD FOR MONITORING THE WEAR OF A VANE IN SUCH AN ASSEMBLY
ENSEMBLE ROTATIF À PALETTES AINSI QUE PROCÉDÉ POUR SURVEILLER L'USURE D'UNE PALETTE DANS UN TEL ENSEMBLE

(30) Priorität: 04.07.2019 DE 102019118139
(43) Veröffentlichungstag der Anmeldung: 11.05.2022
(73) Patentinhaber: Gebr. Becker GmbH, 42279 Wuppertal (DE)
(72) Erfinder: BEIERLEIN, Stefan, 42799 Leichlingen (DE); HILFERT, Sven, 42389 Wuppertal (DE)
(74) Vertreter: Müller, Enno
(86) Internationale Anmeldenummer: PCT/EP2020/068518
(87) Internationale Veröffentlichungsnummer: WO 2021/001421

(56) Entgegenhaltungen:
- DE-A1- 4 035 463
- FR-A1- 2 985 553
- RU-C2- 2 371 585
- US-A1- 2002 098 099
- US-A1- 2004 136 852

## Beschreibung

### Gebiet der Technik

Die Erfindung betrifft ein Verfahren zur Überwachung des Verschleißes eines oder mehrerer Schieber in einem Drehschieber-Aggregat nach den Merkmalen des Oberbegriffs des Anspruches 1.

Im Weiteren betrifft die Erfindung ein Drehschieber-Aggregat nach den Merkmalen des Oberbegriffes des Anspruches 6.

### Stand der Technik

Ein Drehschieber-Aggregat ist beispielsweise aus der DE 103 30 541 Al bekannt Es handelt sich hierbei in üblicher Weise um eine Drehschieber-Vakuumpumpe bzw. einen Drehschieber-Verdichter mit einem einen Drehschieberraum ausformenden Gehäuse. Der Drehschieberraum ist bevorzugt in Form einer zylindrischen Bohrung ausgebildet. Der Drehschieberrotor ist üblicherweise zylinderförmig ausgebildet, mit Schiebern, die in Schlitzen des Rotors als Schieberaufnahmen verschiebbar angeordnet sind. Die Schlitze im Rotor können mit Bezug auf einen Querschnitt quer zur Rotationsachse des Rotors streng radial ausgerichtet sein oder auch in einem spitzen Winkel zu einer Radialen verlaufend.

Der Drehschieberrotor dreht sich im Betrieb des Aggregats radial versetzt zu einer Mittelachse des Drehschieberraumes. Damit ergeben sich, getrennt durch die im Wesentlichen radial verschieblich angeordneten Schieber, geschlossene Kammern, deren Größe sich während einer Umdrehung des Rotors ändert. Über die Größenänderung ergeben sich Druckdifferenzen zwischen den einzelnen Kammern und damit zwischen der Einlassseite und der Auslassseite der Pumpe.

Die Schieber gleiten mit ihren freien, der Schieberraumwandung zugewandten Randbereichen bei entsprechender Rotation des Rotors entlang der Wandung. Dies hat im bekannten Maße einen Verschleiß der Schieber zur Folge. Ein Überschreiten einer Verschleißgrenze der Schieber kann zu einem Verlust hinsichtlich der Pumpleistung führen.

In diesem Zusammenhang sind Verfahren bekannt, um die Schieber im Hinblick auf das Erreichen einer Verschleißgrenze zu überwachen.

So kann gemäß der US 6 565 337 B2 ein Sichtfenster vorgesehen sein, durch welches ein Schieber in der Schieberaufnahme optisch erfassbar ist.

Auch ist gemäß der FR 2 985 553 A1 eine Überprüfung der in Verlagerungsrichtung betrachteten Schieberlänge unter Zuhilfenahme eines Messstabes möglich. Eine solche Messung ist nur im Stillstand des Drehschieber-Aggregats möglich.

Gemäß beispielsweise der US 6 877 966 B2 kann der Schieber einen Anschlag aufweisen, so dass der Schieber bei einem entsprechenden Verschleiß nicht mehr über den gesamten Umfang der Schieberraumwandung zur vollständigen Anlage an der Wandung kommt. Der sich dann einstellende Verlust an Unterdruck oder Überdruck, gegebenenfalls auch an Leistung, wird als Maßstab für den Verschleiß herangezogen.

Darüber hinaus ist aus der US 3 301 194 eine Verschleißerkennung bekannt, bei welcher an den Schiebern vorstehende Bereiche, beispielsweise Stifte, ausgebildet sind, die bei entsprechendem Verschleiß zum Anschlag kommen und ein signifikantes Geräusch verursachen.

Weiter ist es aus der US 2004/0 136 852 A1 bekannt, dass bei einem Drehschieber-Aggregat ein Schieber mit Hilfe eines an dem Schieber ausgebildeten Vorsprungs bei Erreichen eines bestimmten Verschleißzustandes einen Schalter betätigt, der in der Schieberaufnahme angeordnet ist.

Aus der DE 40 35 463 A1 ist bei einem Drehschieber-Aggregat ein Sensor vorgesehen, mit dem ein eventuelles Klemmen eines Schiebers in einer Schieberaufnahme erfasst wird.

Aus der RU 2 371 585 C2 ist ein Drehschieber-Aggregat bekannt, bei welchem in dem Schieber ein Metallstift angeordnet ist und in dem Gehäuse ein Positionssensor vorgesehen ist. Wenn bei zunehmendem Verschleiß der Metallstift mit dem Positionssensor ausgerichtet ist, ist ein Lichtsignal erzeugbar.

Aus der US 2002/0 098 099 A1 ist ein Drehschieber-Aggregat bekannt, bei welchem nach Entfernen einer Abdeckung ein Sichtzugang zu einer Messöffnung gegeben ist und durch Sichtüberprüfung feststellbar ist, ob eine Randkante des Schiebers in der Messöffnung, gegebenenfalls an welchem Ende der Messöffnung, sichtbar ist, zur Feststellung eines Verschleißes.

### Zusammenfassung der Erfindung

Ausgehend von dem dargelegten Stand der Technik beschäftigt sich die Erfindung mit der Aufgabenstellung, ein Verfahren zur Überwachung des Verschleißes einer oder mehrerer Schieber in einem Drehschieber-Aggregat anzugeben, das eine vorteilhafte Überwachung zulässt. Weiter ist auch die Aufgabe gegeben, im Hinblick auf eine Verschleißüberwachung ein vorteilhaftes Drehschieber-Aggregat anzugeben.

Diese Aufgabe ist hinsichtlich des Verfahrens beim Gegenstand des Anspruches 1 gelöst, wobei darauf abgestellt ist, dass mittels einer Lichtschranke kontinuierlich ein Signal erzeugt wird, welches einen Verschleißzustand des oder der Schieber wiedergibt.

Mit einer solchen Ausgestaltung kann auch während des Betriebs des Drehschieber-Aggregats der Verschleißzustand erfasst werden und gegebenenfalls auch abgefragt werden. Darüber hinaus ist aber auch möglich, eine solche Vorgehensweise zur Erzeugung oder der Abfrage einer eines elektrischen oder elektronischen Signals auch oder nur im Stillstand eines derartigen Drehschieber-Aggregats zu nutzen.

Hinsichtlich des Drehschieber-Aggregates ist die Aufgabe zunächst beim Gegenstand des Anspruches 6 gelöst. Hierbei ist darauf abgestellt, dass die Schieber in schlitzförmigen Schieberaufnahmen aufgenommen sind, die sich über eine gesamte axiale Länge des Rotors erstrecken und dass eine Lichtschranke mit einem Lichtsender und einem Lichtempfänger vorgesehen ist, wobei die Lichtschranke so angeordnet ist, dass vor Erreichen einer Verschleißgrenze diese durch den in der Aufnahme sich befindenden Schieber unterbrochen ist und mit Erreichen der Verschleißgrenze der ausgesandte Lichtstrahl durch den sich ergebenden Freiraum in der Schieberaufnahme den Lichtempfänger erreichen kann.

Ein oder mehrere Schieber selbst oder eine oder mehrere Schieberaufnahmen können in ihrer Zusammenwirkung mit dem einen oder mehreren Schiebern zur Erzeugung eines abfragbaren elektrischen oder elektronischen Signals zur Erfassung eines Verschleißzustandes des oder der Schieber nutzbar sein.

Es ist insbesondere bevorzugt, dass die Erfassung eines Verschleißzustandes des oder der Schieber während des Betriebs des Drehschieber-Aggregats erfolgen kann. Darüber hinaus ist aber auch eine Ausgestaltung zur Erfassung eines Verschleißzustandes des oder der Schieber nur oder auch während eines Stillstands des Drehschieber-Aggregats möglich. In letzterem Fall jedoch insbesondere auch dahingehend, dass keine Demontage des Drehschieber-Aggregats erforderlich ist, sondern möglichst ohne mechanischen Eingriff in das Drehschieber-Aggregat der Verschleißzustand erfasst werden kann.

In vorteilhafter Weise kann so gegebenenfalls kontinuierlich und bevorzugt während des Betriebs des Drehschieber-Aggregats, aber gegebenenfalls auch im Stillstand des Drehschieber-Aggregats, ein Signal erzeugt werden, welches den Verschleißzustand des oder der Schieber wiedergibt. Das Signal kann zunächst gespeichert werden und so für eine gegebenenfalls zeitlich versetzte Abfrage bereitgehalten werden. Das Signal kann aber auch von einer Auswerteeinheit kontinuierlich erfasst und ausgewertet werden. Der oder die Schieber können dahingehend überwacht werden, dass das Erreichen einer Verschleißgrenze, bei welcher bevorzugt ein Austausch der Schieber vorgenommen werden soll, frühzeitig oder unmittelbar erfasst und festgestellt werden kann. Das Signal kann elektrisch oder elektronisch erzeugt werden.

Die Signalerzeugung und auch Signalabfrage kann insbesondere auch ohne weiteren mechanischen Eingriff, insbesondere ohne eine Demontage des Drehschieber-Aggregats erfolgen.

Die genannten Ausgestaltungen können zunächst für nur einen Schieber eines Drehschieber-Aggregats gegeben sein. Sie können aber auch für mehrere Schieber eines Drehschieber-Aggregats und auch für alle Schieber eines Drehschieber-Aggregats gegeben sein.

Die beispielsweise Erfassung einer relativen Stellung des Schiebers in der Schieberaufnahme kann, wie weiter auch bevorzugt, insbesondere im laufenden Betrieb der Pumpe in einer vorgegebenen Drehwinkelstellung des Rotors vorgenommen werden. In dieser Drehwinkelstellung kann gemäß einer möglichen Ausgestaltung ein, mehrere oder jeder Schieber des Rotors sensorisch erfasst und der generierte Wert ausgewertet werden. Darüber hinaus kann eine solche Erfassung aber auch unabhängig von der Drehwinkelstellung und/oder der Verlagerungsstellung des Schiebers relativ zur Schieberaufnahme erfolgen.

In einer möglichen Ausgestaltung kann der Schieber allein und unmittelbar überwacht werden, beispielsweise durch unmittelbares Erfassen des Erreichens einer Schieber-Verschleißgrenze. Alternativ oder auch kombinativ hierzu kann auch die Schieberaufnahme dahingehend überwacht werden, welche Stellung, insbesondere maximale Ausfahrstellung, der Schieber relativ zu der Schieberaufnahme einnimmt oder einnehmen kann.

In Abhängigkeit davon, ob die Schieber-Verschleißgrenze erreicht ist oder nicht, gegebenenfalls aber auch bei einer sich wiederholenden Messung bei jedem Zwischenwert, kann ein Signal unmittelbar generiert werden, welches Signal darüber hinaus eine Handlung auslösen kann. In weiterer Ausgestaltung kann ein solches Signal auch erst bei einer entsprechenden Abfrage des Schieber-Verschleißzustandes erzeugt werden.

Es bedarf zur Prüfung des Schieber-Verschleißes bevorzugt keiner Außerbetriebnahme des Aggregats.

Der erfasste Wert kann gemäß einer Weiterbildung mit einem Sollwert verglichen werden, wobei bei einem Unterschreiten oder auch Überschreiten des Sollwertes ein Signal ausgelöst wird. Der über den Sensor erfasste Wert kann unmittelbar in dem Drehschieber-Aggregat ausgewertet werden. Alternativ kann auch eine Übertragung des erfassten Wertes an eine Auswerte- beziehungsweise Vergleichseinheit außerhalb des Drehschieber-Aggregats erfolgen, beispielsweise zufolge Sendeübertragung, weiter beispielsweise per Funk. Die Auswerte- und Vergleichseinheit kann Teil eines Rechnersystems sein, gegebenenfalls eines mit Bezug zu dem Aggregat externen Systems. Alternativ kann eine solche Auswerte- und Vergleichseinheit auch unmittelbar Teil des Aggregats sein. Auch kann über eine solche Fernabfrage der Wert erfasst und anschließend ausgewertet werden.

Der bevorzugt zeitlich unmittelbar vorgenommene Vergleich des erfassten Wertes mit einem vorgegebenen Sollwert kann zu einer Auslösung eines Signals führen, wobei das Signal weiter eine Handlung auslösen kann. So kann mit Unterschreiten oder auch Überschreiten des Sollwertes, je nach Erfassungsmethode des Sensors, beispielsweise eine optische Anzeige unmittelbar an oder örtlich nah dem Drehschieber-Aggregats ausgelöst werden. Eine solche optische Anzeige kann in einfachster Form eine Leuchtanzeige sein, beispielsweise eine rote Warnleuchte. Auch kann eine solche optische Anzeige beispielsweise hinsichtlich der Lichtintensität und/oder -farbe sich bei Unterschreiten beziehungsweise Überschreiten des Sollwertes ändern, beispielsweise von Grün auf Rot.

Darüber hinaus kann eine solche optische Anzeige alternativ oder auch kombinativ zu dem Vorbeschriebenen in einen zu dem Aggregat entfernten Bereich zur Anzeige gebracht werden, darüber hinaus auch als optische Anzeige auf einem Bildschirm, gegebenenfalls des die Auswertung und/ oder den Vergleich durchführenden Systems.

Das Signal kann darüber hinaus alternativ oder auch kombinativ zu einer optischen Anzeige zur Erzeugung eines Warntones und/oder zum Ausschalten des Drehschieber-Aggregats und/oder zum Absetzen einer Meldung, beispielsweise einer Text- oder Voicemeldung, genutzt sein.

Der über den Sensor erfasste Wert kann ein kontinuierlich, d.h. bei jeder Umdrehung oder bei jeder x-ten Umdrehung des Drehschieberrotors, erfasstes Maß für einen Abstand des Schiebers sein. So kann eine solche Erfassung beispielsweise bei jeder oder jeder zweiten oder jeder dritten bis hin beispielsweise zu jeder fünften oder zehnten Umdrehung des Drehschieberrotors in einer bestimmten Drehwinkelstellung erfolgen.

Der erfasste Wert ist ein kontinuierlich erfasster Zustand mindestens von zwei Zuständen sein. So kann kontinuierlich ein Vergleich dahingehend vorgenommen werden, ob der Sollwert erreicht ist oder nicht. Ist der Sollwert erreicht, kann eine vorbestimmte Handlung erfolgen beziehungsweise ein Signal generiert werden.

Es kann ein Sensor vorgesehen sein, der die Stellung des Schiebers in der Schieberaufnahme in einer bestimmten Drehwinkelstellung des Drehschieberrotors erfassen lässt. Dabei kann es sich, wie auch bevorzugt, um einen elektronischen beziehungsweise elektrischen Sensor handeln.

Mit zunehmendem Verschleiß wandert das rotorseitige Ende des Schiebers sukzessive nach außen, insbesondere radial außen.

Die Bewegung des Schiebers relativ zu der Drehschieberraum-Wandung und/oder relativ zu der Drehschieberaufnahme kann genutzt sein, um eine elektrische Energie zu erzeugen. So kann weiter in dem Schieber eine Spule vorgesehen sein, die durch die Dreh- und/oder Linearbewegung des Schiebers mit gehäusefesten, beispielsweise in der Drehschieberraum-Wandung und/oder in der Schieberaufnahme angeordneten Magneten eine Induktionsspannung und einen Stromfluss erzeugen kann.

Die schlitzförmigen Schieberaufnahmen erstrecken sich bevorzugt über die gesamte axiale Länge des Rotors. Diese Ausgestaltung kann in weiterer Ausgestaltung dazu genutzt sein, eine Lichtschranke vorzusehen mit einem Lichtsender und einem Lichtempfänger, wobei die Lichtschranke so angeordnet sein kann, dass vor Erreichen einer Verschleißgrenze diese durch den in der Aufnahme sich befindenden Schieber unterbrochen ist und mit Erreichen der Verschleißgrenze der ausgesandte Lichtstrahl durch den sich ergebenden Freiraum in der Schieberaufnahme den Lichtempfänger erreichen kann.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: eine Querschnittdarstellung durch ein Drehschieber-Aggregat;
- Fig. 2: in schematischer perspektivischer Darstellung einen Drehschieberraum des Drehschieber-Aggregats, mit einem Drehschieberrotor und in Schieberaufnahmen aufgenommenen Schiebern, sowie einen Sensor zur Erfassung der Schieberstellung;
- Fig. 3: die schematische Stirnansicht zu Figur 2;
- Fig. 4: die Herausvergrößerung des Bereiches IV in Figur 3;
- Fig. 5: eine der Figur 4 entsprechende Darstellung, jedoch betreffend eine sensorisch erfasste Schieber-Verschleißstellung;
- Fig. 6: eine schematische Querschnittdarstellung durch den Drehschieberraum mit Drehschieberrotor und Schiebern, betreffend eine zweite Ausführungsform hinsichtlich der Anordnung und Ausführung der Sensorik, keine Ausführungsform gemäß der Erfindung;
- Fig. 7: die Herausvergrößerung des Bereiches VII in Figur 6;
- Fig. 8: eine der Figur 7 entsprechende Darstellung, jedoch betreffend eine sensorisch erfasste Schieber-Verschleißstellung, keine Ausführungsform gemäß der Erfindung;
- Fig. 9: ein Diagramm zur Darstellung der erfassten Sensorwerte im Vergleich zu einem Sollwert;
- Fig. 10: eine vergrößerte Detail-Schnittdarstellung gemäß Figur 7, jedoch betreffend eine dritte Ausführungsform, keine Ausführungsform gemäß der Erfindung;
- Fig. 11: eine der Figur 10 entsprechende Darstellung, jedoch betreffend eine Schieber-Verschleißstellung, keine Ausführungsform gemäß der Erfindung;
- Fig. 12: ein Diagramm gemäß Figur 9, betreffend die Ausführungsform gemäß den Figuren 10 und 11, keine Ausführungsform gemäß der Erfindung;
- Fig. 13: eine der Figuren 10 im Wesentlichen entsprechende Darstellung, eine weitere Ausführungsform betreffend, keine Ausführungsform gemäß der Erfindung;
- Fig. 14: in einer weiteren Ausführungsform eine Darstellung gemäß Figur 10, keine Ausführungsform gemäß der Erfindung;
- Fig. 15: eine weitere der Figur 10 entsprechende Darstellung, betreffend eine alternative Ausführung, keine Ausführungsform gemäß der Erfindung.

### Beschreibung der Ausführungsformen

Dargestellt und beschrieben ist, zunächst mit Bezug zu Figur 1, ein Drehschieber-Aggregat 1 mit einer Drehschieber-Vorrichtung 2, im Wesentlichen aufweisend ein Gehäuse 3 und einen Drehschieberraum 4, in welchem ein Drehschieberrotor 5 um eine geometrische Rotorachse x drehbar angeordnet ist.

Der Drehschieberrotor 5 weist radial oder sekantenartig mit Bezug zu der Rotorachse x ausgerichtete, in Umfangsrichtung des Drehschieberrotors 5 gleichmäßig zueinander beabstandete Schieberaufnahmen 6 auf, in welchen Schieber 7 in Radial- beziehungsweise Sekantenrichtung schiebebeweglich angeordnet sind.

Weiter ist darüber hinaus ein Sensor S vorgesehen, zur Erfassung der Schieberstellung in der Schieberaufnahme 6 in einer bestimmten Drehwinkelstellung des Drehschieberrotors 5.

Der zylinderförmige Drehschieberrotor 5 ist gegenüber dem Drehschieberraum 4 exzentrisch angeordnet. Entsprechend verläuft die Rotorachse x parallel jedoch versetzt zur Zentralachse des Drehschieberraumes 4.

Der Drehschieberrotor 5 kann gemäß den dargestellten Ausführungsformen mehrere, hier beispielsweise drei, Schieber 7 mit einer entsprechenden Anzahl an Schieberaufnahmen 6 aufweisen. Die Schieberaufnahmen 6 sind zur Umfangsfläche des Drehschieberrotors 5 randoffen, so dass die Schieber 7 über die Umfangsfläche 8 des Drehschieberrotors 5 im Wesentlichen nach radial außen vortreten können.

Die Schieber 7 können allein durch die Rotation des Drehschieberrotors 5 zufolge Fliehkraft gegen die den Drehschieberraum 4 begrenzende Drehschieberraum-Wandung 9 im Betrieb des Drehschieber-Aggregats 1 gedrückt sein.

Im Betrieb des Drehschieber-Aggregats 1 dreht sich der Drehschieberrotor 5 radial versetzt zur Mittelachse des Drehschieberraumes 4, dies zufolge Antrieb bevorzugt über einen auf die Rotorwelle drehend einwirkenden Motor, insbesondere Elektromotor. Hierdurch ergeben sich, getrennt durch die radialverschieblich angeordneten Schieber 7, geschlossene Kammern 10, deren Größe sich während einer Umdrehung des Drehschieberrotors 5 ändert.

Der Drehschieberraum 4 ist mit Bezug auf dessen Längsachse bevorzugt jeweils endseitig geschlossen, beispielsweise durch einen Drehschieber-Seitendeckel 11 (siehe beispielsweise schematische Darstellung in Figur 2).

Über die Größenänderung der Kammern 10 im Betrieb des Drehschieber-Aggregats 1 ergeben sich Druckdifferenzen zwischen den einzelnen Kammern 10 und somit zwischen der Einlassseite 12 und der Auslassseite 13 des so gebildeten Gebläses.

Die Schieber 7 streifen im Betrieb des Drehschieber-Aggregats 1 mit ihrem dem Drehschieberrotor 5 abgewandten Schieberende 14 entlang der Drehschieberraum-Wandung 9, was im Laufe des Betriebs zu einem sukzessiven Verschleiß der Schieber 7 führt. Entsprechend kann sich zufolge eines solchen Verschleißes eine Verringerung der in Verlagerungsrichtung r der Schieber 7 betrachteten Länge a der Schieber 7 ergeben.

Mit Erreichen einer vorgegebenen Verschleißgrenze ist bevorzugt ein Wechsel des betroffenen Schiebers 7 beziehungsweise ein Wechsel aller Schieber 7 des Drehschieberrotors 5 vorgesehen. Eine weitere Nutzung der Schieber 7 über die Verschleißgrenze hinaus kann zu Druckverlusten führen, gegebenenfalls zu Beschädigungen der Drehschieber-Vorrichtung 2.

Der Verschleißzustand des Schiebers 7 wird erfindungsgemäß während des Betriebs des Drehschieber-Aggregats 1 erfasst, wozu der Schieber 7 selbst oder die Schieberaufnahme 6 in ihrer Zusammenwirkung mit dem Schieber 7 zur Erzeugung oder Abfrage eines elektrischen oder elektronischen Signals genutzt wird.

Es kann gegebenenfalls kontinuierlich und jedenfalls während des Betriebs des Drehschieber-Aggregats 1 ein Signal erzeugt werden, welches den Verschleißzustand wiedergibt. Dabei kann das Signal zunächst gespeichert werden und erst gegebenenfalls zeitlich später abgefragt werden. Auch eine kontinuierliche Erfassung und Auswertung des Signals ist möglich.

In Abhängigkeit davon, ob die Schieber-Verschleißgrenze erreicht ist oder nicht, gegebenenfalls aber auch bei einer sich wiederholenden Messung bei jedem Zwischenwert, kann ein Signal unmittelbar generiert werden, welches Signal darüber hinaus eine Handlung auslösen kann, wie beispielsweise das Erzeugen einer akustischen oder optischen Warnmeldung. Eine solche Handlung kann auch das Ausschalten des Drehschieber-Aggregats 1 sein. Ein solches Signal kann auch erst bei einer entsprechenden Abfrage des Schieber-Verschleißzustandes erzeugt werden.

Das Mittel zur Erfassung und/oder Abfrage bzw. Auswertung kann unmittelbar in oder an dem Drehschieber-Aggregat 1 angeordnet sein. Dies bietet sich insbesondere bei einer kontinuierlichen Überwachung der Verschleißgrenze an. Alternativ oder auch kombinativ hierzu kann zur Erfassung und/oder Abfrage bzw. Auswertung ein zu dem Drehschieber-Aggregat 1 gesondertes Mittel vorgesehen sein, beispielsweise in Form eines tragbaren Instrument, welches bei Bedarf oder in vorgegebenen Intervallen zur Erfassung und /oder zur Abfrage der Signale und Auswertung an das Drehschieber-Aggregat 1 heran geführt wird.

Zur Erzeugung eines solchen Signals kann, wie bevorzugt, ein Sensor S vorgesehen sein. Hierbei kann es sich um einen elektronischen bzw. elektrischen Sensor S handeln.

Die beigefügten Zeichnungen zeigen unterschiedliche Ausführungsformen und Anordnungen eines solchen Sensors S. So ist gemäß den Darstellungen in den Figuren 1 bis 5 zunächst ein Sensor S in Art eines Näherungssensors 15 vorgesehen. Hierbei kann es sich beispielsweise um einen kapazitiven Abstandssensor handeln.

Ein solcher Näherungssensor 15 kann beispielsweise in einem Drehschieber-Seitendeckel 11 angeordnet sein (vergleiche beispielsweise Figur 2). Dabei kann die Anordnung des Näherungssensors 15, wie auch bevorzugt, so gewählt sein, dass dieser bei Schiebern 7, die nicht ihre Verschleißgrenze erreicht haben, im Zuge eines Umlaufs des Drehschieberrotors 5 um die Rotorachse x in einer vorgegebenen Drehwinkelstellung (vergleiche beispielsweise Figur 3) den in dieser Drehwinkelstellung sich sensornah erstreckenden Schieber 7 erfasst (vergleiche Figur 4). Entsprechend ergibt sich in dieser Drehwinkelstellung aufgrund des über den Näherungssensor 15 erfassten Schiebers 7 ein Signal, welches als ein Wert erfasst beziehungsweise ausgewertet werden kann.

Mit zunehmendem Verschleiß des Schiebers 7 wandert das der Drehschieberraum-Wandung 9 abgewandte, sich innerhalb der Schieberaufnahme 6 erstreckende Ende 16 des Schiebers 7 zunehmend weiter nach radial außen und verlässt schließlich den durch den Näherungssensor 15 erfassten Bereich gemäß der Darstellung in Figur 5. Der Näherungssensor 15 erfasst dann in der diesbezüglichen Drehwinkelstellung des Drehschieberrotors 5 nicht den Schieber 7, sondern vielmehr die hinter dem Schieberende 16 freiliegende Schieberaufnahme 6.

Das hierbei erzeugte Signal beziehungsweise das hierdurch nicht erzeugte Signal kann als Wert erfasst und ausgewertet werden, der auf das Erreichen der Verschleißgrenze des Schiebers 7 rückschließen lässt.

Die Werterfassung über den Näherungssensor 15 kann getaktet erfolgen, so beispielsweise gemäß dem dargestellten Ausführungsbeispiel in vollständiger Umdrehung des Drehschieberrotors 5 dreimal in gleichmäßigen Abständen zueinander, so dass alle Schieber 7 (bei einer Anordnung von drei Schiebern 7 gemäß dem Ausführungsbeispiel) durch die Sensorik erfasst werden können.

Auch kann eine sensorische Erfassung nur bei jeder x-ten Umdrehung des Drehschieberrotors 5 erfolgen, beispielsweise bei jeder zweiten, dritten, fünften oder auch zehnten Umdrehung.

Es ist zufolge der Anordnung des Sensors S eine kontinuierliche Überwachung der Schieberzustände ermöglicht.

Der erfasste Wert kann bei einer Anordnung eines solchen Näherungssensors 15 ein erfasster Zustand von zwei Zuständen sein: Schieber erfasst - Schieber nicht erfasst.

In einer Auswerteeinheit kann der erfasste Wert mit einem Sollwert verglichen werden. Der Sollwert bei einer Sensorik unter Nutzung beispielsweise eines solchen Näherungssensors 15 kann "Schieber erfasst" sein, so dass bei einem ermittelten Wert "Schieber erfasst" bevorzugt keine weitere Maßnahme oder Handlung ausgelöst wird. Gegebenenfalls kann bei einer Nichtabweichung zu dem Sollwert auch eine entsprechende Information in Form einer Lichtanzeige und/oder einer graphischen Anzeige erfolgen, die den bezüglich Verschleiß ordnungsgemäßen Zustand des Schiebers 7 beziehungsweise der Schieber 7 anzeigt.

Mit Abweichen vom Sollwert, beispielsweise dem Wert "Schieber nicht erfasst", kann weiter eine Handlung ausgelöst werden, beispielsweise in Form einer Leuchtanzeige, beispielsweise das Aufleuchten einer roten Warnlampe, Generieren einer Textmeldung auf einem Bildschirm und/oder Absetzen eines Warntones und/oder weiter beispielsweise Ausschalten des Drehschieber-Aggregats 1.

Alternativ zu einer Anordnung eines Näherungssensors 15 kann auch beispielsweise eine Lichtschranke genutzt sein. Auch ein solcher Sensor S wäre gehäusefest angeordnet, beispielsweise mit einem Lichtsender im Bereich des einen Drehschieber-Seitendeckels 11 und einem Lichtempfänger im Bereich des gegenüberliegenden Seitendeckels 11. Der Lichtstrahl ist so auszurichten, dass dieser in einer Schieberstellung, die der Stellung bei Erreichen der Verschleißgrenze entspricht, durch die Schieberaufnahme 6 frei gerichtet und durch den gegenüberliegenden Empfänger aufgenommen werden kann. Ein dabei erfasster Wert "Licht empfangen" kann dann als Erreichen der Schieber-Verschleißstellung gewertet werden. Vor Erreichen der Verschleißstellung erreicht der ausgesandte Lichtstrahl durch den sich in den Lichtweg stellenden Schieber 7 nicht den Empfänger.

Auch kann gemäß den weiteren Darstellungen in den Figuren 6 bis 8 der Sensor S im Wesentlichen aus einer Spannungsquelle 17 und einem Leiter 18 bestehen.

Der elektrisch leitfähige Leiter 18, beispielsweise in Form einer Kupfereinlage, kann wie auch bevorzugt, in dem Schieber 7 angeordnet, gegebenenfalls vollständig in diesem eingebettet sein.

Der Leiter 18 ist weiter bevorzugt zunächst zu dem freien Schieberende 14 in Verlagerungsrichtung r beabstandet.

Darüber hinaus kann der Schieber 7 als solcher aus einem nicht elektrisch leitfähigen Material bestehen.

Die Spannungsquelle 17 kann in dem Drehschieber-Aggregat 1 oder dieser zugeordnet vorgesehen sein. Die Leitungen 19 und 20 sind von der Spannungsquelle 17 zur Drehschieberraum-Wandung 9 geführt, können dort weiter elektrisch isoliert in der Wandung 9 so vorgesehen sein, dass diese schleifkontaktartig zum Drehschieberraum 4 hin unter Beabstandung zueinander freiliegen (vergleiche auch Figur 7).

Mit zunehmendem Verschleiß des Schiebers 7 verringert sich der Abstand b zwischen dem elektrisch leitfähigen Leiter 18 des Schiebers 7 und der Drehschieberraum-Wandung 9. Der Leiter 18 markiert dabei bevorzugt die Verschleißgrenze des Schiebers 7.

Ausgehend von dem Schieberende 14 verringert sich mit zunehmendem Verschleiß und Abtrag des Schiebers 7 der Abstand b bis hin zu einer Stellung gemäß Figur 8, in welcher der Leiter 18 zufolge des Abriebs und Abtrags freiliegt und entsprechend dabei im Zuge der Rotorumdrehung in einer Drehwinkelstellung die Leitungen 19 und 20 im Sinne eines Kurzschlusses verbindet.

Ein hierdurch generiertes Signal kann als entsprechender Wert des Erreichens der Verschleißgrenze gewertet werden, die eine entsprechende Handlung, wie vorbeschrieben, auslösen kann. In der zeichnerischen Darstellung ist schematisch eine Leuchte 21 gezeigt, die in der Kurzschlussstellung gemäß Figur 8 zufolge Schließen des Stromkreises aufleuchtet.

Durch die vorbeschriebenen Ausführungsformen wird bevorzugt ein gegebenenfalls sprungartiger Wechsel der Zustände erfasst. Dies ist schematisch in dem Diagramm gemäß Figur 9 dargestellt, in welchem auf der Abszisse die Zeit t abgetragen ist und auf der Ordinate die Höhe des Wertes W.

Es ist zu erkennen, dass mit einem Erreichen der Verschleißgrenze im Zeitpunkt t' der erfasste Wert W_{IST} sich sprungartig erhöht und den vorgegebenen Sollwert W_{SOLL} erreicht beziehungsweise übersteigt. Hieraus wird im Zeitpunkt t' ein Signal generiert, das bevorzugt zur Auslösung einer Handlung führt.

Die frei zu dem Drehschieberraum 4 in der Drehschieberraum-Wandung 9 mündenden Enden der Leitungen 19 und 20 sowie der in dem Schieber 7 vorgesehene Leiter 18 wirken bei Erreichen der Schieber-Verschleißgrenze schalterartig.

In Umfangsrichtung, gegebenenfalls aber auch in Achserstreckungsrichtung betrachtet, können in der Drehschieberraum-Wandung 9 mehrere derartig gestalteter Sensoren S vorgesehen sein.

Dies kann im Übrigen auch bei der weiter in den Figuren 10 und 11 schematisch dargestellten Ausführungsform gegeben sein, bei welcher kontinuierlich zur Überwachung der Schieber-Verschleißgrenze ein Abstandsmaß c überwacht wird.

Ein derartiger Sensor S kann aus einer gehäusefesten Spule 22 und einem an oder in dem Schieber 7 ausgebildeten Magneten 23, insbesondere Dauermagneten, bestehen.

Der Magnet 23 kann, wie der zuvor beschriebene elektrisch leitfähige Leiter 18, in dem Schieber 7 eingebunden oder in diesem aufgenommen angeordnet sein, dies bevorzugt mit einem Abstandsmaß c zu dem mit der Drehschieberraum-Wandung 9 zusammenwirkenden Schieberende 14.

Die Spule 22 ist in dem Gehäuse 3 der Drehschieberraum-Wandung 9 zugeordnet derart, dass in einer bestimmten Drehwinkelstellung des Drehschieberrotors 5 der Magnet 23 in eine induktive Zuordnungsstellung zu der Spule 22 gelangen kann.

Über die Zusammenwirkung von Magnet 23 und Spule 22 wird mit jedem Vorbeilaufen des Schiebers 7 an der Spule 22 in dieser ein Strom induziert und eine elektrische Spannung erzeugt. Mit zunehmendem Verschleiß des Schiebers 7 und damit einhergehender Verringerung des Abstandsmaßes c zwischen dem Magnet 23 und der Spule 22 ergibt sich eine Erhöhung des Wertes des induzierten elektrischen Stromes und/oder der Spannung.

Die Strom- und/oder Spannungswerte können kontinuierlich erfasst und gegebenenfalls aufgezeichnet werden. Hierüber kann der zunehmende Verschleiß des Schiebers 7 protokolliert werden. Eine vorausschauende Verschleißerkennung ist hierdurch ermöglicht.

In Figur 12 ist ein diesbezügliches Diagramm entsprechend dem Diagramm in Figur 9 dargestellt. Der kontinuierlich ermittelte Wert W_{IST} steigt in dieser Ausführungsform bevorzugt stetig, gegebenenfalls linear, an und erreicht im Zeitpunkt t' den Sollwert W_{SOLL}. Eine solche Erfassung kann auch zur Frühwarnung genutzt werden, so dass beispielsweise im Zeitpunkt t", also noch vor Erreichen der Verschleißgrenze des Schiebers 7, ein Vorsignal generiert werden kann.

Die Darstellungen in den Figuren 13 bis 15 zeigen die Anordnung eines Sensors S in dem Schieber 7 in Form eines Transponders, weiter insbesondere in Form eines RFID-Tags 24. Der RFID-Tag 24 ist in üblicher Weise mit einer Antenne 25 versehen, um ein Auslesen von Daten in dem RFID-Tag 24 über eine Leseeinheit 26 zu ermöglichen. Diese Leseeinheit 26 verfügt ebenfalls über eine Antenne 27.

Gemäß der schematischen Darstellung in Figur 13 kann die Leseeinheit 26 in dem Gehäuse 3 der Drehschieber-Vorrichtung 2 angeordnet sein, weiter insbesondere ortsnah der Drehschieberraum-Wandung 9. Entsprechend kann mit jedem Vorbeilaufen des Schiebers 7 an der Leseeinheit 26 der RFID-Tag 24 ausgelesen werden beziehungsweise der kürzeste Abstand zu dem RFID-Tag 24 ermittelt werden.

Es kann sich dabei um einen passiven RFID-Tag 24 handeln, wie dieser beispielhaft in Figur 15 dargestellt ist, oder um einen aktiven RFID-Tag 24 (vergleiche Figuren 13 und 14).

Zur Versorgung eines aktiven RFID-Tags 24 kann eine induktive Energieversorgung vorgesehen sein. So kann weiter in dem Schieber 7 beispielsweise eine Spule 28 vorgesehen sein, die mit relativ zu dem Schieber 7 feststehenden Magneten 29 zur Erzeugung einer Induktionsspannung zusammenwirkt. Diese Magneten 29 können weiter beispielsweise in der Schieberaufnahme 6 vorgesehen sein, wobei weiter die Spule 28 im Bereich des aufnahmeseitigen Endes des Schiebers 7 bevorzugt positioniert ist. Durch die im Betrieb des Drehschieber-Aggregats 1 oszillierende Linearbewegung des Schiebers 7 relativ zu der Schieberaufnahme 6 kann durch die Spulen-/Magnet-Anordnung eine Spannung zur Versorgung des schieberseitigen RFID-Tags 24 induziert werden.

Entsprechend ist der RFID-Tag 24 gemäß dieser Ausführungsform nur im Betrieb der Drehschieber-Vorrichtung 2 mit Energie versorgt. Um ein Auslesen des RFID-Tags 24 auch im Stillstand der Vorrichtung anzubieten, kann in dem Schieber 7 ein Energiespeicher 30 vorgesehen sein.

Insbesondere bei einem aktiven RFID-Tag 24 kann die Leseeinheit 26 auch als von dem Drehschieber-Aggregat 1 gesondertes Gerät ausgebildet sein, das zum Zwecke der Abfrage der Sensordaten gegebenenfalls an das Drehschieber-Aggregat 1 herangeführt wird. Durch die relativ hohe Reichweite aktiver RFID-Tags 24 kann so auch eine Fernüberwachung des Schieberverschleißes erreicht sein.

Darüber hinaus kann, wie in Figur 15 schematisch dargestellt, allein das Vorhandensein eines solchen RFID-Tags 24 zur Erfassung der Verschleißgrenze genutzt werden. Solange eine entsprechende Abfrage über die Leseeinheit 26 durch den RFID-Tag 24 quasi beantwortet wird, ist die Verschleißgrenze nicht erreicht. Mit Erreichen der Verschleißgrenze wird der RFID-Tag 24 durch entsprechenden Abrieb zerstört. Eine Abfrage über die Leseeinheit 26 bleibt hiernach quasi unbeantwortet, was auf das Erreichen der Verschleißgrenze rückschließen lässt.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Verfahren, das dadurch gekennzeichnet ist, dass der Verschleißzustand des einen oder der mehreren Schieber 7 während des Betriebs des Drehschieber-Aggregats 1 erfasst wird, wozu der oder die Schieber 7 selbst oder eine oder mehrere zugehörige Schieberaufnahmen 6 in ihrer Zusammenwirkung mit dem oder den Schiebern 7 zur Erzeugung der Abfrage eines elektrischen oder elektronischen Signals genutzt werden.

Ein Verfahren, das dadurch gekennzeichnet ist, dass ein Wert W_{IST} für eine relative Stellung eines Schiebers 7 in der Schieberaufnahme 6 durch einen Sensor S kontinuierlich während des Betriebs des Drehschieber-Aggregats 1 erfasst und ausgewertet wird, im Stillstand des Drehschieber-Aggregats 1 oder kontinuierlich während des Betriebs des Drehschieber-Aggregats 1.

Ein Verfahren, das dadurch gekennzeichnet ist, dass der erfasste Wert W_{IST} mit einem Sollwert W_{SOLL} verglichen wird und bei einem Unterschreiten oder Überschreiten des Sollwertes W_{SOLL} eine Handlung ausgelöst wird.

Ein Verfahren, das dadurch gekennzeichnet ist, dass die Handlung die Erzeugung eines Warntones ist und/oder das Ausschalten des Drehschieber-Aggregats 1 und/oder das Absetzen einer Meldung.

Ein Verfahren, das dadurch gekennzeichnet ist, dass der erfasste Wert ein kontinuierlich, das heißt bei jeder Umdrehung oder bei jeder x-ten Umdrehung des Drehschieberrotors 5, erfasstes Abstandsmaß c ist.

Ein Verfahren, das dadurch gekennzeichnet ist, dass der erfasste Wert W_{IST} ein kontinuierlich, das heißt bei jeder Umdrehung oder bei jeder x-ten Umdrehung des Drehschieberrotors 5, erfasster Zustand von zwei Zuständen ist.

Ein Drehschieber-Aggregat, das dadurch gekennzeichnet ist, dass ein oder mehrere Schieber 7 selbst oder eine oder mehrere Schieberaufnahmen 6 in ihrer Zusammenwirkung mit dem oder den Schiebern 7 zur Erzeugung eines abfragbaren elektrischen oder elektronischen Signals nutzbar ist, zur Erfassung eines Verschleißzustands des oder der Schieber 7 während des Betriebs des Drehschieber-Aggregats 1.

Ein Drehschieber-Aggregat, das dadurch gekennzeichnet ist, dass die Erfassung des Verschleißzustandes im Stillstand des Drehschieber-Aggregats 1 und/oder während des Betriebs des Drehschieber-Aggregats 1 durchführbar ist.

Ein Drehschieber-Aggregat, das dadurch gekennzeichnet ist, dass ein Sensor S vorgesehen ist, der die Stellung eines Schiebers 7 in der Schieberaufnahme 6 in einer bestimmten Drehwinkelstellung des Drehschieberrotors 5 erfassen lässt.

Ein Drehschieber-Aggregat, das dadurch gekennzeichnet ist, dass der Sensor S ein Näherungssensor 15 ist, der drehfest im Gehäuse 3 des Drehschieber-Aggregats 1 angeordnet ist und die Stellung eines Schiebers 7 erfassen kann.

Ein Drehschieber-Aggregat, das dadurch gekennzeichnet ist, dass der Sensor einen Transponder aufweist, insbesondere auf Basis RFID.

### Liste der Bezugszeichen

| | | | |
|---|---|---|---|
| 1 | Drehschieber-Aggregat | 25 | Antenne |
| 2 | Drehschieber-Vorrichtung | 26 | Leseeinheit |
| 3 | Gehäuse | 27 | Antenne |
| 4 | Drehschieberraum | 28 | Spule |
| 5 | Drehschieberrotor | 29 | Magnet |
| 6 | Schieberaufnahme | 30 | Energiespeicher |
| 7 | Schieber | | |
| 8 | Umfangsfläche | | |
| 9 | Drehschieberraum-Wandung | S | Sensor |
| 10 | Kammer | W | Wert |
| 11 | Drehschieber-Seitendeckel | W_{IST} | ermittelter Wert |
| 12 | Einlassseite | W_{Soll} | Sollwert |
| 13 | Auslassseite | | |
| 14 | Schieberende | | |
| 15 | Näherungssensor | a | Länge |
| 16 | Schieberende | b | Abstand |
| 17 | Spannungsquelle | c | Abstandsmaß |
| 18 | Leiter | r | Verlagerungsrichtung |
| 19 | Leitung | t | Zeit |
| 20 | Leitung | t' | Zeitpunkt |
| 21 | Leuchte | t" | Zeitpunkt |
| 22 | Spule | x | Rotorachse |
| 23 | Magnet | | |
| 24 | RFID-Tag | | |

## Patentansprüche

1. Verfahren zur Überwachung des Verschleißes eines oder mehrerer Schieber (7) in einem Drehschieber-Aggregat (1), mit einem Drehschieberrotor (5) und einer oder mehreren Schieberaufnahmen (6) für den oder die Schieber (7) in dem Drehschieberrotor (5), wobei der Verschleißzustand des einen oder der mehreren Schieber (7) während des Betriebs des Drehschieber-Aggregats (1) erfasst wird, wozu der oder die Schieber (7) selbst oder eine oder mehrere zugehörige schlitzförmige Schieberaufnahmen (6) in ihrer Zusammenwirkung mit dem oder den Schiebern (7) zur Erzeugung oder Abfrage eines elektrischen oder elektronischen Signals genutzt werden, **dadurch gekennzeichnet, dass** mittels einer Lichtschranke mit einem Lichtsender und einem Lichtempfänger kontinuierlich das elektrische oder elektronische Signal erzeugt wird, welches einen Verschleißzustand des oder der Schieber (7) wiedergibt;
wobei die Lichtschranke so angeordnet ist, dass vor Erreichen einer Verschleißgrenze diese durch den in der Aufnahme sich befindenden Schieber (7) unterbrochen ist und mit Erreichen der Verschleißgrenze der ausgesandte Lichtstrahl durch den sich ergebenden Freiraum in der Schieberaufnahme (6) den Lichtempfänger erreichen kann.

2. Verfahren nach Anspruch 1, **dadurch gekennzeichnet, dass** ein Wert (W_{IST}) für eine relative Stellung eines Schiebers (7) in der Schieberaufnahme (6) erfasst und ausgewertet wird, im Stillstand des Drehschieber-Aggregats oder kontinuierlich während des Betriebs des Drehschieber-Aggregats (1).

3. Verfahren nach Anspruch 2, **dadurch gekennzeichnet, dass** der erfasste Wert (W_{IST}) mit einem Sollwert (W_{SOLL}) verglichen wird und bei einem Unterschreiten oder Überschreiten des Sollwertes (W_{SOLL}) eine Handlung ausgelöst wird.

4. Verfahren nach Anspruch 3, **dadurch gekennzeichnet, dass** die Handlung die Erzeugung eines Warntones ist und/oder das Ausschalten des Drehschieber-Aggregats (1) und/oder das Absetzen einer Meldung.

5. Verfahren nach einem der Ansprüche 2 bis 4, **dadurch gekennzeichnet, dass** der erfasste Wert (W_{IST}) ein bei jeder Umdrehung oder bei jeder x-ten Umdrehung des Drehschieberrotors (5) erfasster Zustand von zwei Zuständen ist.

6. Drehschieber-Aggregat (1) mit einer Drehschieber-Vorrichtung (2), aufweisend ein Gehäuse (3), einen Drehschieberraum (4) und einen Drehschieberrotor (5), wobei in dem Drehschieberrotor (5) in Schieberaufnahmen (6) Schieber (7) radial bewegbar angeordnet sind, wobei ein oder mehrere Schieber (7) selbst oder eine oder mehrere Schieberaufnahmen (6) in ihrer Zusammenwirkung mit dem oder den Schiebern (7) zur Erzeugung eines abfragbaren elektrischen oder elektronischen Signals nutzbar ist, zur Erfassung eines Verschleißzustands des oder der Schieber (7), wobei weiter die Erfassung des Verschleißzustandes im Stillstand des Drehschieber-Aggregats (1) und/oder während des Betriebs des Drehschieber-Aggregats (1) durchführbar ist, wobei die Schieber (7) in schlitzförmigen Schieberaufnahmen (6) aufgenommen sind, die sich über eine gesamte axiale Länge des Rotors erstrecken, **dadurch gekennzeichnet, dass** eine Lichtschranke mit einem Lichtsender und einem Lichtempfänger vorgesehen ist, wobei die Lichtschranke so angeordnet ist, dass vor Erreichen einer Verschleißgrenze diese durch den in der Aufnahme sich befindenden Schieber (7) unterbrochen ist und mit Erreichen der Verschleißgrenze der ausgesandte Lichtstrahl durch den sich ergebenden Freiraum in der Schieberaufnahme (6) den Lichtempfänger erreichen kann

7. Drehschieber-Aggregat nach Anspruch 6, **dadurch gekennzeichnet, dass** der über den Sensor erfasste Wert ein kontinuierlich, das heißt bei jeder Drehung oder bei jeder x-ten Umdrehung des Drehschieberrotors (5) erfasstes Maß für einen Abstand des Schiebers (7) ist.

8. Drehschieber-Aggregat nach einem der Ansprüche 6 oder 7, **dadurch gekennzeichnet, dass** die Lichtschranke gehäusefest angeordnet ist.

9. Drehschieber-Aggregat nach Anspruch 8, **dadurch gekennzeichnet, dass** der Lichtsender im Bereich eines ersten Drehschieber-Seitendeckels (11) und der Lichtempfänger im Bereich eines gegenüberliegenden zweiten Drehschieber-Seitendeckels (11) angeordnet ist.

10. Drehschieber-Aggregat nach einem der Ansprüche 6 bis 9, **dadurch gekennzeichnet, dass** ein erfasster Wert "Licht empfangen" als Erreichen der Schieber-Verschleißstellung wertbar ist.

## Claims

1. A method for monitoring the wear of one or more slides (7) in a rotary slide assembly (1), having a rotary slide rotor (5) and one or more slide receiving areas (6) for the slide or slides (7) in the rotary slide rotor (5), the state of wear of the one or more slides (7) being detected during operation of the rotary slide assembly (1), for which purpose the slide or slides (7) themselves or one or more associated slide receiving areas (6) are used in their interaction with the slide or slides (7) to generate or interrogate an electric or electronic signal, **characterized in that** the electric or electronic signal, which reflects a state of wear of the slide or slides (7), is continuously generated by means of a light barrier with a light transmitter and a light receiver;
wherein the light barrier is arranged in such a way that before a wear limit is reached, this is interrupted by the slide (7) located in the receptacle and when the wear limit is reached, the emitted light beam can reach the light receiver through the resulting free space in the slide receiving area (6).

2. The method according to claim 1, **characterized in that** a value (W_{ACTUAL}) for a relative position of a slide (7) in the slide receiving area (6) is detected and evaluated at a standstill of the rotary slide assembly or continuously during operation of the rotary slide assembly (1).

3. The method according to claim 2, **characterized in that** the detected value (W_{ACTUAL}) is compared with a set value (W_{SETPOINT}) and an action is triggered upon falling below or exceeding the set value (W_{SETPOINT}).

4. The method according to claim 3, **characterized in that** the action is generating a warning tone and/or switching off of the rotary slide assembly (1) and/or sending a message.

5. The method according to one of the claims 2 to 4, **characterized in that** the detected value (W_{ACTUAL}) is a state of two states that is detected at each revolution or at each xth revolution of the rotary slide rotor (5).

6. A rotary slide assembly (1) with a rotary slide device (2), comprising a housing (3), a rotary slide chamber (4) and a rotary slide rotor (5), wherein slides (7) are arranged radially movably in slide receiving areas (6) in the rotary slide rotor (5), wherein one or more slide receiving areas (6) in their interaction with the slide or slides (7) can be used to generate a requestable electric or electronic signal for detecting a wear state of the slide or slides (7), wherein, further, the detection of the wear state can be performed when the rotary slide assembly (1) is at a standstill and/or during operation of the rotary slide assembly (1), the slides (7) being accommodated in slot-shaped slide receiving areas (6) which extend over an entire axial length of the rotor, **characterized in that** a light barrier with a light transmitter and a light receiver is provided, the light barrier being arranged in such a way that before a wear limit is reached, this is interrupted by the slide (7) located in the receptacle and, when the wear limit is reached, the emitted light beam can reach the light receiver through the resulting free space in the slide receiving area (6).

7. The rotary slide assembly according to claim 6, **characterized in that** the value detected via the sensor is a continuously detected measure of a distance of the slide (7), that is, detected at each revolution or at each xth revolution of the rotary slide rotor (5).

8. The rotary slide assembly according to one of the claims 6 or 7, **characterized in that** the light barrier is arranged fixed to the housing.

9. The rotary slide assembly according to claim 8, **characterized in that** the light transmitter is arranged in the region of a first rotary slide cover (11) and the light receiver is arranged in the region of an opposite second rotary slide side cover (11).

10. The rotary slide assembly according to one of the claims 6 to 9, **characterized in that** a detected value "light received" can be evaluated as reaching the slide wear position.

## Revendications

1. Procédé de surveillance de l'usure d'un ou de plusieurs coulisseaux (7) dans un groupe de coulisseaux rotatifs (1), avec un rotor de coulisseau rotatif (5) et un ou plusieurs logements de coulisseau (6) pour le ou les coulisseaux (7) dans le rotor de coulisseau rotatif (5), l'état d'usure d'un ou de plusieurs coulisseaux (7) étant détecté pendant le fonctionnement du groupe de coulisseaux rotatifs (1), pour que, à cet effet, le ou les coulisseaux (7) eux-mêmes ou un ou plusieurs logements de coulisseaux (6) associés en forme de fente sont utilisés dans leur coopération avec le ou les coulisseaux (7) pour générer ou interroger un signal électrique ou électronique, **caractérisé en ce que** le signal électrique ou électronique qui reflète un état d'usure du ou des coulisseaux (7) est généré en continu au moyen d'une barrière lumineuse avec un émetteur de lumière et un récepteur de lumière;
la barrière lumineuse étant disposée de telle sorte qu'avant d'atteindre une limite d'usure, celle-ci est interrompue par le coulisseau (7) se trouvant dans le logement et que lorsque la limite d'usure est atteinte, le rayon lumineux émis peut atteindre le récepteur de lumière à travers l'espace libre qui en résulte dans le logement du coulisseau (6).

2. Procédé selon la revendication 1, **caractérisé en ce qu'**une valeur (W_{EFFECTIVE}) pour une position relative d'un tiroir (7) dans le logement de tiroir (6) est saisie et évaluée, à l'arrêt du groupe des coulisseaux rotatives ou en continu pendant le fonctionnement du groupe des coulisseaux rotatives (1).

3. Procédé selon la revendication 2, **caractérisé en ce que** la valeur détectée (W_{EFFECTIVE}) est comparée à une valeur de consigne (W_{THÉORIQUE}) et qu'une action est déclenchée lorsque est inférieur ou supérieur à la valeur de consigne (W_{THÉORIQUE}).

4. Procédé selon la revendication 3, **caractérisé en ce que** l'action est la génération d'un son d'avertissement et/ou l'arrêt du groupe des coulisseaux rotatives (1) et/ou l'émission d'un message.

5. Procédé selon l'une des revendications 2 à 4, **caractérisé en ce que** la valeur détectée (W_{EFFECTIVE}) est un état parmi deux états détectés à chaque tour ou à chaque xième tour du rotor de coulisseau rotative (5).

6. Groupe des coulisseaux rotatives (1) avec un dispositif des coulisseaux rotatives (2), présentant un boîtier (3), une chambre des coulisseaux rotatives (4) et un rotor de coulisseau rotative (5), des coulisseaux (7) étant disposées de manière mobile radialement dans des logements des coulisseaux (6) dans le rotor des coulisseaux rotatives (5), un ou plusieurs coulisseaux (7) eux-mêmes ou un ou plusieurs logements de coulisseaux (6) peuvent être utilisés dans leur coopération avec le ou les coulisseaux (7) pour générer un signal électrique ou électronique interrogeable, pour détecter un état d'usure du ou des coulisseaux (7), la détection de l'état d'usure pouvant en outre être effectuée à l'arrêt du groupe de coulisseaux rotatifs (1) et/ou pendant le fonctionnement du groupe de coulisseaux rotatifs (1), les coulisseaux (7) étant logés dans des logements de coulisseau (6) en forme de fente qui s'étendent sur toute la longueur axiale du rotor, **caractérisé en ce qu'**il est prévu une barrière lumineuse avec un émetteur de lumière et un récepteur de lumière, la barrière lumineuse étant disposée de telle sorte qu'avant d'atteindre une limite d'usure, celle-ci est interrompue par le coulisseau (7) se trouvant dans le logement et, lorsque la limite d'usure est atteinte, le rayon lumineux émis atteindre le récepteur de lumière à travers l'espace libre qui en résulte dans le logement de coulisseau (6).

7. Groupe des coulisseaux rotatives selon la revendication 6, **caractérisé en ce que** la valeur détectée par le capteur est une mesure d'une distance du coulisseau (7) détectée en continu, c'est-à-dire à chaque rotation ou à chaque xième rotation du rotor de coulisseau rotative (5).

8. Groupe des coulisseaux rotatives selon l'une des revendications 6 ou 7, **caractérisé en ce que** la barrière photoélectrique est disposée de manière fixe par rapport au boîtier.

9. Groupe des coulisseaux rotatives selon la revendication 8, **caractérisé en ce que** l'émetteur de lumière est disposé dans la zone d'un premier couvercle latéral de coulisseau rotative (11) et le récepteur de lumière est disposé dans la zone d'un deuxième couvercle latéral de coulisseau rotative (11) opposé.

10. Groupe des coulisseaux rotatives selon l'une des revendications 6 à 9, **caractérisé en ce qu'**une valeur détectée "lumière reçue" peut être considérée comme l'atteinte de la position d'usure du coulisseau.
